# FASCICULE DE BREVET EUROPEEN

(11) **EP 0 324 299 B1**
(45) Date de publication et mention de la délivrance du brevet: **23.09.1992**
(21) Numéro de dépôt: 88403355.6
(22) Date de dépôt: 29.12.1988
(51) Int. Cl.: B65D 19/06, B65D 85/52

(54) **Caisse palette à modules séparés et aérés**
Boxpalette aus separaten, belüfteten Modulen
Box pallet with separate, aerated modules

(30) Priorité: 29.12.1987 FR 8718536
(43) Date de publication de la demande: 19.07.1989
(73) Titulaire: CAISSE PALETTE DIFFUSION, F-59119 Waziers (FR)
(72) Inventeur: Castel, Achille, F-59310 Orchies (FR)
(74) Mandataire: Descourtieux, Philippe

(56) Documents cités:
- DE-A- 457 668
- GB-A- 2 022 986

## Description

L'invention est relative à une caisse palette à modules séparés et aérés destinée notamment au stockage de tubercules, bulbes, oignons ou autres produits fragiles.

La conservation de certains produits naturels nécessite des conditions de stockage particulières. En particulier, les produits doivent être ventilés et ne peuvent subir de contraintes extérieures importantes, de plus, les chocs sont à proscrire.

Actuellement, il n'existe pas de conditionnement spécifique à l'entreposage des produits naturels tels que tubercules, bulbes ou oignons. Aussi doit-on se tourner vers des conditionnements standards qui ne sont pas toujours bien adaptés.

Par exemple, les caisses palettes traditionnelles dans lesquelles les produits sont stockés en vrac ne permettent pas de protéger les produits placés au fond qui ont à subir la pression exercée par les produits placés au-dessus d'eux. La dégradation est rapide et les risques d'une contamination générale du contenu par les produits avariés est à craindre.

Par ailleurs, une autre difficulté soulevée est le déversement du contenu. Lorsqu'il s'agit de récupérer les produits, il est généralement nécessaire de procéder au renversement de la caisse palette et les produits s'entrechoquent et se dégradent également durant cette phase de déversement.

Pour limiter les risques de dégât, il faut réduire le volume de la caisse palette pour s'orienter plutôt vers la dimension de clayettes. Dans de cas, les produits sont entreposés en nombre limité de couches d'où une faible pression exercée sur les produits du fond. L'inconvénient de cette technique est la faible dimension de l'élément de stockage, ce qui nécessite de nombreuses manutentions pour des quantités emmagasinées importantes. De même, lorsqu'il s'agit de récupérer les produits, il faut déverser chaque clayette, ce qui nécessite également de nombreuses opérations de manutention.

Le stockage des produits naturels de type tubercules, bulbes ou oignons peut également être réalisé sur des étagères disposées en rayonnages afin de superposer les zones de stockage.

Dans ce cas, les produits reposent directement sur des plateaux, ce qui permet de les transporter facilement. Toutefois, ce mode de stockage est coûteux étant donnée l'infrastructure importante demandée et la récupération des produits exige également de nombreuses opérations de manutention. Dans ces conditions, les frais de stockage sont élevés.

Le document GB.A.2.022.986 décrit une caisse-palette à modules séparés pour la maturation, le stockage et le transport des fromages. Elle comporte un caisson divisé en plusieurs niveaux.

Le but principal de la présente invention est de présenter une caisse de produits à modules séparés et aérés destinée notamment au stockage de produits naturels fragiles tels que tubercules, bulbes, oignons ou autres, qui permette d'emmagasiner un volume important dans de bonnes conditions, c'est-à-dire afin que les produits ne soient pas disposés en vrac et ne reposent pas les uns sur les autres.

Par ailleurs, des moyens particuliers ont été mis en place pour faciliter la reprise des produits stockés. L'évacuation des dits produits s'obtient très facilement et très rapidement, de plus, en dépit de la hauteur importante de la caisse palette, les produits sont évacués avec précaution afin qu'ils ne reçoivent aucun choc violent.

De par sa conception modulaire, la caisse palette peut être érigée selon les besoins. Elle peut donc s'adapter en fonction des circonstances et en particulier, selon le calibre des produits emmagasinés.

D'autres buts et avantages de la présente invention apparaitront au cours de la description qui va suivre qui n'est cependant donnée qu à titre indicatif.

Selon l'invention, telle que définie par la revendication 1, la caisse palette à modules séparés et aérés, destinée notamment au stockage de produits naturels fragiles tels que tubercules, bulbes, oignons ou autres, comporte de manière connue par le document GB.A.2.022.986, un caisson divisé en plusieurs niveaux qui servent à l'entreposage de produits. De manière caractéristique, elle comporte une zone inférieure de réception et, de plus, la surface de chaque niveau est formée de volets pivotants montés côte à côte dans un cadre, moyennant quoi il est possible de vider séparément chaque niveau et de freiner la chute des produits.

L'invention sera mieux comprise à la lecture de la description suivante accompagnée de dessins en annexe parmi lesquels :
- la figure 1 schématise la caisse palette à modules séparés et aérés selon la présente invention,
- la figure 2 représente en vue de coupe la caisse palette en position de stockage,
- la figure 3 schématise en vue de coupe la caisse palette en position d'évacuation des produits,
- la figure 4 représente en vue de dessus une étagère modulaire,
- la figure 5 représente l'étagère modulaire en vue de côté,
- la figure 6 schématise la surface de l'étagère modulaire en position fermée,
- la figure 7 schématise la surface de l'étagère modulaire en position escamotée,
- la figure 8 représente la zone de réception en vue de côté,
- la figure 9 représente la zone de réception en vue de dessus,
- la figure 10 représente la zone de réception en vue de face.

La présente invention vise une caisse palette à modules séparés et aérés, destinée notamment au stockage de produits naturels fragiles tels que tubercules, bulbes, oignons ou autres.

L'entreposage de produits naturels en grandes quantités est délicat et pose quelques problèmes. En effet, outre la ventilation des produits, il est nécessaire d'éviter toute contrainte mécanique exercée sur leur surface, ce qui limite le stockage en vrac.

Actuellement, la caisse palette traditionnelle est utilisée avec ces nombreux inconvénients. Les produits du fond sont placés dans de très mauvaises conditions de stockage aussi sont-ils sourent avariés. par ailleurs, lorsqu'il s'agit de vider la caisse palette, on procède par renversement et les produits s'entrechoquent et s'abiment.

Une amélioration qualitative peut être obtenue en utilisant des clayettes où les produits sont rangés sous une faible épaisseur. Toutefois, en raison du faible volume, les manutentions sont nombreuses et la hauteur de stockage limitée.

On peut également utiliser les rayonnages avec le concours de plateau, toutfois, l'infrastructure à mettre en place est importante et les coûts de manutention sont élevés.

La caisse palette à modules séparés et aérés de la présente invention permet de stocker des produits naturels fragiles tels que bulbes, tubercules ou oignons dans de bonnes conditions à un coût modéré. De par sa conception modulaire, la caisse palette peut être adaptée en fonction des volumes à stocker et des facilités de manutention dont on veut bénéficier. En outre, une attention particulière a été apportée pour permettre d'évacuer les produits avec soin et facilité.

La figure 1 illustre la caisse palette 1 de la présente invention selon son aspect extérieur. Elle est formée d'un caisson 2 ajouré pour permettre la ventilation des produits stockés à l'intérieur, le dit caisson 2 étant divisé en modules 3 superposés qui constituent chacun un élément de stockage des produits unitaires 4 naturels et fragiles.

La base du caisson 2 comporte une zone inférieure de réception 5 qui sert à l'évacuation et à la reprise des produits 4 lorsqu'on vide la caisse palette 1.

Les dimensions de la caisse palette peuvent être adaptées selon les besoins, toutefois, en adaptant des dimensions standards tels que 80 cm x 120 cm, ou 100 cm x 120 cm ou encore 120 cm x 120 cm, on obtient satisfaction dans la majorité des cas.

La hauteur de la caisse palette 1 est fonction du nombre de modules 3 empilés. La figure 2 schématise la disposition intérieure de la caisse palette 1.

Le caisson 2 est divisé en niveaux 6 qui servent à l'entreposage des produits 4. Chaque niveau 6 assure le support d'une couche de produits 4 de telle sorte que ceux-ci n'aient pas à supporter le poids des couches supérieures.

Ainsi, les produits 4 reposent sur les niveaux 6 de leur propre poids sans contrainte extérieure. De plus, avec la ventilation créée par l'ajourage des côtés des modules 3, les conditions de stockage sont excellentes.

Selon un mode de conception avantageux, illustré à la figure 2, chaque module 3 comporte deux niveaux 6; toutefois, un autre nombre de niveaux aurait également pu être adopté.

Selon la présente invention, la caisse palette 1 présente des moyens pour vider séparément chaque niveau 6 et freiner la chute des produits 4. De la sorte, il est possible de vider progressivement la caisse palette sans endommager les produits 4.

Selon l'invention, les moyens se présentent sous la forme de niveaux 6 dont la surface est escamotable partiellement pour laisser passer les produits 4 tout en freinant leur passage.

L'escamotage de la surface des niveaux permet de ne plus assurer le soutien des produits 4 qui, ainsi, par leur propre poids, tombent. Toutefois, l'escamotage des surfaces des différents niveaux n'est pas total pour que, durant leur chute, les produits soient freinés par contact avec la partie résiduelle des surfaces de niveaux.

De préférence, des précautions doivent être prises pour que cette partie résiduelle des surfaces de niveaux 6 n'endommage pas les produits 4. Un exemple de réalisation est illustré à la figure 3 où les surfaces des niveaux 6 sont formées de volets 7 pivotants montés côte à côte dans un cadre.

De la sorte, en faisant pivoter les volets 7, la surface s'escamote et laisse passer les produits 4 pourvu que l'écartement entre les volets 7 soit supérieur au calibre des produits 4.

La rotation des volets 7 est contrôlée afin qu'ils se placent en biais. L'inclinaison des volets 7 de deux niveaux successifs est alternée tel que cela est illustré à la figure 3 pour former un chemin de descente pour les produits 4 sinueux. Les chicanes formées par chacun des volets 7 freinent le produit dans sa descente sans l'endommager.

On peut également placer un matériau souple sur les volets pour minimiser les chocs, par exemple, en les recouvrant d'une matière caoutchoutée.

Une inclinaison des volets de l'ordre de 55 degrés a été choisie et donne satisfaction.

La figure 4 illustre en vue de dessus un mode de construction d'un module 3. Celui-ci est formé d'un cadre extérieur ajouré 8 destiné à être gerbé pour former le caisson 2. Les niveaux 6 sont formés de volets 7 articulés dans le cadre 8. L'écartement entre les volets 7 devra, bien entendu, être inférieur au calibre des produits 4 pour éviter qu'ils ne puissent s'échapper sans contrôle. Un jour est toutefois laissé entre les volets 7 pour améliorer la ventilation des produits stockés.

La figure 5 illustre le dit module 3 de stockage en vue de côté où l'on peut voir la présence de tenons 9 saillants qui facilitent le positionnement superposé des modules 3. Les volets 7 des différents niveaux 6 sont superposés, en particulier, au niveau des axes d'articulation pour que lorsque les volets 7 sont placés en position inclinée, ils forment des chevrons et freinent la chute des produits 4.

La figure 6 représente, pour faciliter la compréhension, le mécanisme à tringlerie qui assure la commande des volets 7. Cette commande concerne un module 3.

Chaque volet 7 est relié à une biellette 10, l'ensemble des biellettes 10 concernant un niveau 6 étant relié à une barre 11 pour le niveau supérieur et une barre 12 pour le niveau inférieur tel que cela est illustré à la figure 6. Par ailleurs, les barres 11 et 12 sont reliées par un bras 13 articulé de telle sorte que la manoeuvre de la barre 11 entraine systématiquement le déplacement de la barre 12.

De la sorte, lorsqu'on actionne la tringlerie, on prévoit la rotation des volets 7 tel que cela est illustré à la figure 7 et il y a escamotage de la surface des niveaux 6, ce qui provoque l'écoulement des produits 4 stockés.

Le mécanisme de commande à tringlerie a été prévu pour assurer la manoeuvre de l'ensemble des volets 7 d'un module 3. Au cas où ce module 3 comprendrait un nombre plus élevé de niveaux 6, la tringlerie devrait être prolongée avec des bras 13 intermédiaires de telle sorte qu'il y ait une commande globale de l'extraction des produits.

Pour éviter qu'il y ait blocage lorsque les niveaux 6 sont en position ouverte, l'un des volets 7 extrêmes est plus large, ceci permet d'éviter tout coincement des produits entre le cadre 8 et le volet 7.

La figure 8 illustre la zone de réception 5 placée à la partie inférieure de la caisse palette 1. Cette zone de réception est destinée à recueillir les produits après leur chute à travers les modules 3 lorsque ceux-ci ont été placés en position ouverte.

Pour ce faire, la zone de réception 5 comporte un plan incliné 14 dont la pente est d'environ 25 degrés, toutefois, cette valeur peut être modifiée en fonction des produits stockés.

Les parois de la zone de réception 5 sont ajourées pour favoriser la ventilation du caisson supérieur.

Pour éviter qu'il puisse y avoir des produits qui restent bloqués contre les parois latérales, le plan incliné 14 est bordé de deux rebords 15 et 16 à pente vive tel que cela est illustré à la figure 9 qui assure en outre un recentrage des produits au niveau de l'ouverture 17 frontale par où sont évacués les produits après stockage tel que cela est illustré à la figure 10.

D'autres mises en oeuvre de la présente invention, à la portées de l'Homme de l'Art, auraient également pu être envisagées sans pour autant sortir du cadre de celle-ci.

## Revendications

1. Caisse palette à modules séparés et aérés, destinée notamment au stockage de produits naturels fragiles tels que tubercules, bulbes, oignons ou autres, qui comporte un caisson (2) divisé en plusieurs niveaux (6) qui servent à l'entrepose des produits (4) caractérisée en ce que la surface de chaque niveau (6) est formée de volets (7) pivotants montés côte à côte dans un cadre (8) et en ce que le caisse comporte une zone inférieure (5) de réception, moyennant quoi il est possible de vider séparément chaque niveau et de freiner la chute des produits.

2. Caisse palette à modules séparés et aérés selon la revendication 1, caractérisée par le fait que la rotation des volets (7) des différents niveaux (6) est alternée.

3. Caisse palette à modules séparés et aérés selon la revendication 2, caractérisée par le fait que l'inclinaision des volets est d'environ 55 degrés.

4. Caisse palette à modules séparés et aérés selon la revendication 1, caractérisée par le fait que les volets (7) des différents niveaux sont superposés.

5. Caisse palette à modules séparés et aérés selon la revendication 1, caractérisée par le fait que la zone de réception (5) comporte un plan incliné (14) à rebords (15) et (16) à pente vive.

6. Caisse palette à modules séparés et aérés selon la revendication 2, caractérisée par le fait qu'un mécanisme à tringlerie commande les volets (7) sur deux niveaux (6) correspondant à une module (3).

7. Caisse palette à modules séparés et aérés selon la revendication 1, caractérisée par le fait que les volets (7) d'une extrémité sont plus larges.

8. Caisse palette à modules séparés et aérés selon la revendication 1 caractérisée par le fait que les modules (3) sont gerbables pour former le caisson (2).

## Claims

1. A box pallet comprising separate ventilated compartments and intended inter alia for storing fragile natural products such as tubers, bulbs, onions or the like, comprising a vessel (2) divided into a number of levels (6) for storing products (4), characterised in that the surface of each level (6) is formed by pivotable shutters (7) mounted side by side in a frame (8) and the box has a bottom receiving area (5) for emptying each level separately and slowing down the falling products.

2. A box pallet comprising separate ventilated compartments according to claim 1, characterised in that the shutters (7) in the various levels (6) rotate in alternate directions.

3. A box pallet comprising separate ventilated compartments according to claim 2, characterised in that the inclination of the shutters is about 55°.

4. A box pallet comprising separate ventilated compartments according to claim 1, characterised in that the shutters (7) in the various levels are superposed.

5. A box pallet comprising separate ventilated compartments according to claim 1, characterised in that the receiving area (5) has an inclined surface (14) with flanges or shoulders (15 and 16) at a steep angle.

6. A box pallet comprising separate ventilated compartments according to claim 2, characterised in that a rod-assembly mechanism controls the shutters (7) on the two levels (6) corresponding to each compartment (3).

7. A box pallet comprising separate ventilated compartments according to claim 1, characterised in that the shutters (7) are wider at one end.

8. A box pallet comprising separate ventilated compartments according to claim 1, characterised in that the compartments (3) can be stacked to form the vessel (2).

## Patentansprüche

1. Boxpalette aus getrennten und belüfteten Modulen, insbesondere bestimmt für die Lagerung druckempfindlicher Naturprodukte wie Knollengewächse, Zwiebeln oder anderer, bestehend aus einer Box (2), die in mehrere Etagen (6) unterteilt ist, auf denen die Produkte (4) gelagert werden, dadurch gekennzeichnet, daß die Oberfläche jeder Etage (6) aus schwenkbaren Klappen (7) besteht, die nebeneinander in einem Rahmen (8) montiert sind, sowie dadurch, daß die Box einen unteren Aufnahmebereich (5) aufweist, über den jede Etage einzeln entleert werden kann und der Fall der Produkte gebremst wird.

2. Boxpalette aus getrennten und belüfteten Modulen gemäß Anspruch 1, dadurch gekennzeichnet, daß die Drehung der Klappen (7) der einzelnen Etagen (6) wechselnd erfolgt.

3. Boxpalette aus getrennten und belüfteten Modulen gemäß Anspruch 2, dadurch gekennzeichnet, daß die Neigung der Klappen etwa 55 Grad beträgt.

4. Boxpalette aus getrennten und belüfteten Modulen gemäß Anspruch 1, dadurch gekennzeichnet, daß die Klappen (7) der einzelnen Etagen übereinander angeordnet sind.

5. Boxpalette aus getrennten und belüfteten Modulen gemäß Anspruch 1, dadurch gekennzeichnet, daß der Aufnahmebereich (5) eine Schräge (14) mit Randleisten (15) und (16) starker Neigung aufweist.

6. Boxpalette aus getrennten und belüfteten Modulen gemäß Anspruch 2, dadurch gekennzeichnet, daß ein Gestängemechanismus die Klappen (7) auf zwei Etagen (6), die einem Modul (3) entsprechen, steuert.

7. Boxpalette aus getrennten und belüfteten Modulen gemäß Anspruch 1, dadurch gekennzeichnet, daß die Klappen (7) einer Seite breiter sind.

8. Boxpalette aus getrennten und belüfteten Modulen gemäß Anspruch 1, dadurch gekennzeichnet, daß die Module (3) zur Bildung des Kastens (2) stapelfähig sind.
